# EUROPÄISCHE PATENTSCHRIFT

(11) **EP 2 052 156 B1**
(45) Veröffentlichungstag und Bekanntmachung des Hinweises auf die Patenterteilung: **28.10.2009**
(21) Anmeldenummer: 07784621.0
(22) Anmeldetag: 16.08.2007
(51) Int. Cl.: F04B 41/06, F04B 25/00, F04B 27/02, F04C 23/00

(54) **MEHRSTUFIGER VERDICHTER**
MULTI-STAGE COMPRESSOR
COMPRESSEUR A PLUSIEURS ETAGE

(30) Priorität: 16.08.2006 AT 6202006 U
(43) Veröffentlichungstag der Anmeldung: 29.04.2009
(73) Patentinhaber: Leobersdorfer Maschinenfabrik AG, 1010 Wien (AT)
(72) Erfinder: HUTTAR, Ernst, A-3400 Klosterneuburg (AT)
(74) Vertreter: Sonn & Partner Patentanwälte
(86) Internationale Anmeldenummer: PCT/AT2007/000392
(87) Internationale Veröffentlichungsnummer: WO 2008/019416

(56) Entgegenhaltungen:
- WO-A-03/010436
- DE-A1- 19 947 444
- FR-A- 944 598
- FR-A- 1 231 185
- FR-A- 2 369 962
- GB-A- 597 437

## Beschreibung

Die Erfindung betrifft einen mehrstufigen Verdichter zur Komprimierung von Gasen mit einem Niederdruckbereich und einem Hochdruckbereich, wobei im Niederdruckbereich zumindest ein Schraubenverdichter und im Hochdruckbereich zumindest ein zwei Zylinder umfassender Hubkolbenverdichter vorgesehen ist und ein gemeinsamer Motor für den Antrieb des Schraubenverdichters und des Hubkolbenverdichters vorgesehen ist, wobei die Längsachse einer Kurbelwelle des Motors im Wesentlichen horizontal und der Motor seitlich neben dem Hubkolbenverdichter angeordnet ist.

Die Kombination eines Rotationsverdichters, insbesondere eines Schraubenverdichters, im Niederdruckbereich mit einem Hubkolbenverdichter im Hochdruckbereich ist grundsätzlich aus der WO 03/010436 A1 der Anmelderin bekannt. Hierbei ist zur Hochverdichtung des zu komprimierenden Gases ein mehrstufiger Hubkolbenverdichter gezeigt, wobei die Zylinder der einzelnen Verdichterstufen V-förmig zueinander angeordnet sind. Der Antrieb des Hubkolbenverdichters und des Niederdruckverdichters erfolgt hierbei über eine gemeinsame Kurbelwelle.

Aus der FR 1 231 185 A ist ein andersartiger mehrstufiger Verdichter zur Komprimierung von Gasen bekannt, bei welchem im Niederdruckbereich kein Schraubenverdichter vorgesehen ist. Zudem ist der Motor oberhalb des Niederdruck- und des Hochdruckverdichters angeordnet und die Kurbelwelle vertikal angeordnet, so dass der mehrstufige Verdichter einen äußerst hoch liegenden Schwerpunkt aufweist.

Aus der FR 944 598 A ist ebenfalls ein mehrstufiger Verdichter zur Komprimierung von Gasen bekannt, wobei im Niederdruckbereich ein Zentrifugalverdichter vorgesehen ist. Demzufolge ist nur eine relativ geringe Verdichtung im Niederdruckbereich möglich. Zudem ist die Spannweite der Vorrichtung sehr groß.

Aus der GB 597 437 A ist ein andersartiger Luftverdichter für Flugzeuge bekannt, bei welchem ein Flügelzellenverdichter in einer ersten Verdichterstufe vorgesehen ist.

Weiters ist es aus der DE 4 313 573 A1 bekannt, einen Schraubenkompressor zur Niederdruckverdichtung und einen gesondert von dem Schraubenkompressor angetriebenen Hochdruckkolbenkompressor zur Hochdruckverdichtung vorzusehen.

Zudem ist noch aus der DE 199 32 433 A1 ein Verfahren zur Verbesserung der Wirtschaftlichkeit von Verdrängerkompressoren bekannt, wobei hierin geoffenbart ist, dass ein Kreiselverdichter entweder vom Antriebsmotor eines Hubkolbenkompressors oder jedoch von einem separaten Motor angetrieben wird.

Weiters ist noch aus der US 4,662,826 eine andersartige Vakuumpumpe bekannt, bei welcher Gas zunächst mit Hilfe einer Rotationsvakuumpumpe und anschließend über eine an die Kurbelwelle der Rotationsvakuumpumpe gekoppelte Hubkolbenpumpe abgesaugt wird. Hierbei erfolgt jedoch keine innere Verdichtung des abzusaugenden Gases, so dass im Vergleich zu einer mehrstufigen Hochdruckverdichtung eine etwaige Erwärmung des zu komprimierenden Gases bzw. ein Kondensatanfall nicht zu berücksichtigen sind.

Aus der WO 2002/044564 A1 ist ein mehrstufiger Kolbenkompressor für die Erzeugung von Druckluft für Schienenfahrzeuge bekannt, welcher im Wesentlichen aus einer Antriebseinheit und einer nachgeschalteten Verdichtereinheit besteht und eine Niederdruck- und mindestens eine Hochdruckstufe aufweist. Jede der auf einer Kurbelwelle liegenden Kröpfungen weist zwei daran angebrachte gegenüberliegende Kolben auf, wobei benachbarte Kröpfungen im Wesentlichen 180° zueinander versetzt angeordnet sind, die Kolben können hierbei vertikal stehend, horizontal liegend oder V-förmig angeordnet sein.

Aus der FR 2 369 962 A ist eine Atemgaspumpe bekannt, bei welcher beidseits eines Elektromotors Hubkolbenpumpen mit Zylinderköpfen und einem zugeordneten Gebläse vorgesehen sind.

Die DE 199 47 444 A1 zeigt eine andersartige spezielle Gaspumpe zur Gewinnung von Anästhesiegasen, bei welcher mehrere hintereinander geschaltete, zwei Stufen aufweisende Kolbenverdichter vorgesehen sind, die doppelwirkend ausgestaltet sind. Die zweistufige Ausbildung bei der Gaspumpe ist insbesondere dazu vorgesehen, um einen Verdichter für kleine Liefermengen und für hohe Druckbereiche zu erzielen.

Aus der DE 29 39 298 A1 ist allgemein eine Hubkolbenverdichter-Anlage gezeigt, welche einen Boxerverdichter aufweist, bei dem Kolbenlaufbuchsen eines Stufenzylinders um 180° gedreht und gegenüberliegend angeordnet sind.

Aus der GB 458 333 A ist zudem eine kombinierte Einheit aus Verbrennungsmotor und Pumpe oder Kompressor bekannt. Die Pump- bzw. Kompressoreinheit weist eine Kurbelwelle mit drei Kröpfungen auf, wobei zwei benachbarte Kröpfungen um 180° versetzt zueinander angeordnet sind, deren entsprechende Zylinder einander in einer horizontalen Ebene gegenüberliegend angeordnet sind.

Ziel der vorliegenden Erfindung ist es nun, einen mehrstufigen Verdichter der eingangs angeführten Art zu schaffen, welcher gegenüber vergleichbaren mehrstufigen Verdichtern ein verbessertes Schwingungsverhalten aufweist.

Erfindungsgemäß wird dies dadurch erzielt, dass in den Zylindern jweils ein Stufenkolben aufgenommen ist oder die Zylinder doppelwirkend ausgebildet sind und die Zylinder, deren Längsachsen im Wesentlichen horizontal angeordnet sind, im Hochdruckbereich um 180° verdreht zueinander angeordnet sind. Durch die um 180° verdrehte, gegenüberliegende Anordnung der Zylinder ergibt sich ein wesentlich schwingungsärmerer Lauf der in den Zylindern aufgenommenen Kolben zur Kompression des zu verdichtenden Gases. Zusammen mit dem im Niederdruckbereich vorgesehen Schraubenverdichter ergibt sich somit ein äußerst kompakter mehrstufiger Verdichter, mit dem eine verhältnismäßig hohe Verdichtung eines zu komprimierenden Gases erzielt werden kann, wobei zugleich die von dem mehrstufigen Verdichter erzeugten Schwingungen gering gehalten werden. Hierdurch eignet sich der erfindungsgemäße mehrstufige Verdichter insbesondere für die Verwendung in mobilen Verdichteranlagen ebenso wie in auf einem Schiff montierten Verdichteranlagen. Hierbei ist es auch insbesondere vorteilhaft, dass der Hubkolbenverdichter, dessen zumindest zwei Zylinder um 180° verdreht zueinander angeordnet sind, d.h. in einer so genannten Boxerbauweise angeordnet sind, einen gegenüber herkömmlichen, z.B. V-förmig zueinander angeordneten, Zylindern vergleichsweise tiefen Schwerpunkt aufweist.

Um den Gesamtschwerpunkt des mehrstufigen Verdichters möglichst niedrig zu halten, welches bei mobilen Verdichteranlagen von besonderer Bedeutung ist, ist der Motor seitlich neben dem Hubkolbenverdichter angeordnet. Zudem ist es für eine flache und somit eine einen tiefen Schwerpunkt aufweisende Ausbildung günstig, dass die Längsachse einer Kurbelwelle des Motors ebenso wie die Längsachse der Zylinder im Wesentlichen horizontal angeordnet sind.

Hinsichtlich einer besonders kompakten Ausgestaltung des mehrstufigen Verdichters ist es günstig, den gemeinsamen Motor mit zwei Wellenenden zu versehen, so dass auf einfache Weise der Rotationsverdichter und der Hubkolbenverdichter an gegenüberliegenden Ausgangsseiten an den Motor gekuppelt werden können.

Alternativ ist es für eine besonders kompakte Ausgestaltung ebenso denkbar, dass der Schraubenverdichter an den vom Motor angetriebenen Hubkolbenverdichter gekuppelt ist. In diesem Fall ist lediglich eine einzige Kurbelwelle erforderlich, über welche sowohl der Schraubenverdichter als auch der Hubkolbenverdichter angetrieben werden.

Da der erfindungsgemäße mehrstufige Verdichter insbesondere auch für den mobilen Einsatz auf Schiffen und LKWs geeignet sein soll, ist es günstig, wenn der mehrstufige Verdichter eine vergleichsweise geringe Spannweite bzw. Breite aufweist, ohne die Leistungsfähigkeit zu reduzieren. Dies wird dadurch erzielt, dass in den Zylindern jeweils ein Stufenkolben aufgenommen ist oder die Zylinder doppelwirkend ausgebildet sind. Durch die vergleichsweise kurze Spannweite kann der mehrstufige Verdichter vorteilhafterweise in ISO-Containern aufgenommen werden, die eine Breite von 8 ft (2,54 m) aufweisen und entweder 20 ft (6,079 m) oder 40 ft (12,9 m) lang sind. Bisher bekannte mehrstufige Verdichter, die sowohl einen Rotations- als auch einen Hubkolbenverdichter aufgewiesen haben, bei welchen die Kolbenverdichter jedoch V-förmig zueinander angeordnet waren, konnten hingegen nicht in ISO-Containern aufgenommen werden, welches einen mobilen Einsatz erheblich erschwerte.

Um die Verdichterendtemperatur im Hochdruckbereich auf einen zulässigen Wert zu begrenzen, ist es günstig, wenn der Hubkolbenverdichter mehrere Verdichterstufen aufweist. Im Falle eines zu hohen Verdichtungsgrades in einer einzigen Verdichtungsstufe wäre aufgrund der Erhöhung der Temperatur des zu komprimierenden Gases eine weitere Verdichtung in einer einzigen Verdichtungsstufe ineffizient.

Für eine effiziente Regelung des mehrstufigen Verdichters ist es günstig, wenn zwischen den einzelnen Verdichterstufen zumindest eine Regeleinrichtung vorgesehen ist, wobei als Regeleinrichtung Ablassventile, Bypassventile, verstellbare Schadräume, Drehzahlregler und andere Armaturen vorgesehen sein können. Insbesondere können zur Steuerung bzw. Regelung des mehrstufigen Verdichters verschiedene mechanische, pneumatische, hydraulische, elektrische oder elektronische Komponenten eingesetzt werden, wodurch sowohl eine Steuerung bzw. Regelung vor Ort als auch ein Fernbetrieb ermöglicht wird.

Hinsichtlich einer effizienten Verdichtung in den einzelnen Verdichterstufen ist es günstig, wenn zwischen den einzelnen Verdichterstufen zumindest eine Dämpfungseinrichtung, eine Kühlvorrichtung, ein Kondensatabscheider, eine Trockenvorrichtung oder ein Gasseparator vorgesehen ist. Die "einzelnen" Verdichterstufen können hierbei sowohl einerseits dem Niederdruckbereich und andererseits dem Hochdruckbereich zugeordnet sein oder jedoch auch beide dem Hochdruckbereich zuzuordnen sein.

Die Erfindung wird nachstehend anhand von in den Zeichnungen dargestellten bevorzugten Ausführungsbeispielen, auf die sie jedoch nicht beschränkt sein soll, noch näher erläutert. Im Einzelnen zeigen in der Zeichung:
Fig. 1 schematisch eine perspektivische Ansicht eines mehrstufigen Verdichters, bei welchem ein Rotationsverdichter und ein Hubkolbenverdichter in Boxerbauweise an gegenüberliegenden Ausgangsseiten eines zentralen Antriebsmotors angeordnet sind;
Fig. 2 schematisch eine perspektivische Ansicht eines weiteren Ausführungsbeispieles, bei welchem der Rotationsverdichter an die Kurbelwelle des in Boxerbauweise ausgeführten Hubkolbenverdichters gekuppelt ist;
Fig. 3 schematisch ein Blockschaltdiagramm eines mehrstufigen Verdichters mit einem zweistufigen Hochdruckverdichter;
Fig. 4 schematisch eine Schnittansicht eines weiteren Ausführungsbeispiels mit einem im Boxerbauweise ausgeführten zweistufigen Hubkolbenverdichter;
Fig. 5 schematisch eine Schnittansicht eines Zylinders mit einem Stufenkolben; und
Fig. 6 schematisch eine Schnittansicht eines doppelwirkenden Zylinders.

In Fig. 1 ist ein mehrstufiger Verdichter 1 gezeigt, wobei in einem Niederdruckbereich 2 ein Schraubenverdichter 3 vorgesehen ist. Der Schraubenverdichter 3 ist an einen zentralen Antriebsmotor gekuppelt, der über eine weitere Kurbelwelle den ebenso im Hochdruckbereich 5 vorgesehenen Hubkolbenverdichter 6 antreibt. Der Hubkolbenverdichter 6 weist hierbei zwei Zylinder 7 auf, welche um 180° zueinander verdreht angeordnet sind, so dass der Hubkolbenverdichter 6 in einer so genannten Boxerbauweise ausgeführt ist, bei welcher die in den Zylindern 7 aufgenommenen Kolben 7' (vgl. Fig. 3) in derselben Bewegungsebene verlaufen. Hierdurch ergibt sich aufgrund der Aufhebung der Massenkräfte erster Ordnung eine hohe Laufruhe des Hubkolbenverdichters 6, so dass der mehrstufige Verdichter 1 gegenüber bekannten Vorrichtungen ein verbessertes Schwingungsverhalten aufweist. Zudem wird hierdurch auch eine flache und kurze Bauweise erzielt, so dass insbesondere der Schwerpunkt gegenüber bekannten Vorrichtungen vergleichsweise tief liegt, welches insbesondere bei Verwendung des mehrstufigen Verdichters 1 auf Schiffen vorteilhaft ist.

In Fig. 2 ist ein alternatives Ausführungsbeispiel gezeigt, wobei hier der Antriebsmotor 4 lediglich eine Kurbelwelle 8 aufweist, welche unter Zwischenschaltung einer Schwungmasse 9 über eine Kupplung 10 den in Boxerbauweise ausgeführten Hubkolbenverdichter 6 antreibt. Über die gleiche Kurbelwelle kann sodann der im Niederdruckbereich 2 vorgesehene Schraubenverdichter 3 angetrieben werden.

In den Fig. 1 und 2 ist insbesondere noch ersichtlich, dass dem im Niederdruckbereich 2 vorgesehenen Schraubenverdichter in herkömmlicher Weise ein Einlassregelventil 11 zugeordnet ist, über welches der Lufteinlass geregelt wird und im Falle eines Herunterfahrens des mehrstufigen Verdichters 1 der Lufteinlass verschlossen wird. Zudem sind auch noch Luftfilter 12 des Antriebsmotors 4 ersichtlich, ebenso wie Ölfilter 13 bzw. Treibstofffilter 14. Wesentlich ist jedoch lediglich die Anordnung der beiden Zylinder 7 des Hubkolbenverdichters 6 in Boxerbauweise.

In dem Blockschaltbild in Fig. 3 ist ersichtlich, dass zwischen dem Rotations- bzw. Schraubenverdichter 3 im Niederdruckbereich 2 und dem Hochdruckbereich 5, in welchem ein Hubkolbenkompressor 6 mit zwei Verdichterstufen 6', 6" vorgesehen ist, eine Kühlvorrichtung 15 zum Kühlen des aufgrund der inneren Verdichtung eine erhöhte Temperatur aufweisenden Gases und darauf folgend ein Kondensatabscheider 16 vorgesehen ist, um eine effiziente Verdichtung in dem nachgestalteten Hochdruckbereich 5 zu ermöglichen. Zudem ist ein Pulsationsdämpfer 17 vorgesehen, um die Druckschwingungen des zu komprimierenden Gases zu begrenzen. Anschließend tritt das bereits vorverdichtete Gas in den Hochdruckbereich 5 ein, in welchem ein mehrstufiger Kolbenverdichter 6 vorgesehen ist, bei welchem in jeder Verdichterstufe 6, 6' zwei gegenüberliegende Zylinder 7 bzw. Kolben 7' vorgesehen sind, so dass abgesehen von der kompakten Bauweise des mehrstufigen Verdichters 1 und der hohen Effizienz der Verdichtung auch eine hohe Laufruhe der Gesamtanordnung gewährleistet ist, wodurch der mehrstufige Verdichter 1 insbesondere zur Verwendung in mobilen Verdichteranlagen sowie auf Schiffen geeignet ist.

In Fig. 4 ist ein weiteres Ausführungsbeispiel des mehrstufigen Verdichters 1 gezeigt, wobei hier insbesondere der zentral angeordnete gemeinsame Motor 4 ersichtlich ist, welcher eine Kurbelwelle 8 mit zwei Wellenstummeln 8' aufweist, wobei über einen Wellenstummel 8' im Niederdruckbereich 2 ein Schraubenverdichter angetrieben wird und über den anderen Wellenstummel 8' der zweistufige Hubkolbenverdichter 6.

Die beiden Verdichterstufen 6, 6' des in Boxerbauweise ausgeführten Hubkolbenverdichters 6 können hierbei, wie in Fig. 5 und 6 ersichtlich, als Stufenkolben 15 oder jedoch als doppeltwirkender Zylinder 16 ausgeführt sein. Durch beide Ausführungsvarianten kann eine vergleichsweise kurze Bauweise des Hubkolbenverdichters 6 erzielt werden und somit bei der erfindungsgemäß vorgesehenen, um 180° verdreht zueinander angeordneten Anordnung der Zylinder 7 im Hochdruckbereich 5 eine vergleichsweise geringere Spannweite der gesamten Vorrichtung 1 erzielt werden, da der Hubkolbenverdichter 6 in der Breite die größte Ausdehnung der gesamten Vorrichtung 1 aufweist. Hierdurch wird insbesondere der Einbau des mehrstufigen Verdichters 1 in ISO-Containern, welche eine Breite von 8 ft (2,44 m) aufweisen, möglich, welches für den mobilen Einsatz, insbesondere auch auf Schiffen, zusammen mit dem tiefliegenden Schwerpunkt der Gesamtvorrichtung, von großem Vorteil ist.

## Patentansprüche

1. Mehrstufiger Verdichter (1) zur Komprimierung von Gasen mit einem Niederdruckbereich (2) und einem Hochdruckbereich (5), wobei im Niederdruckbereich (2) zumindest ein Schraubenverdichter (3) und im Hochdruckbereich (5) zumindest ein zwei Zylinder (7) umfassender Hubkolbenverdichter (6) vorgesehen ist und ein gemeinsamer Motor (4) für den Antrieb des Schraubenverdichters (3) und des Hubkolbenverdichters (6) vorgesehen ist, wobei die Längsachse einer Kurbelwelle (8) des Motors (4) im Wesentlichen horizontal angeordnet ist und der Motor (4) seitlich neben dem Hubkolbenverdichter (6) angeordnet ist, **dadurch gekennzeichnet, dass** in den Zylindern (7) jeweils ein Stufenkolben aufgenommen ist oder die Zylinder (7) doppelwirkend ausgebildet sind und die Zylinder (7), deren Längsachsen im Wesentlichen horizontal angeordnet sind, im Hochdruckbereich (5) um 180° verdreht zueinander angeordnet sind.

2. Mehrstufiger Verdichter nach Anspruch 1, **dadurch gekennzeichnet, dass** der Schraubenverdichter (3) und der Hubkolbenverdichter (6) an gegenüberliegenden Ausgangsseiten an den Motor (4) gekuppelt sind.

3. Mehrstufiger Verdichter nach Anspruch 1 oder 2, **dadurch gekennzeichnet, dass** der Schraubenverdichter (3) an den vom Motor angetriebenen Hubkolbenverdichter (6) gekuppelt ist.

4. Mehrstufiger Verdichter nach einem der Ansprüche 1 bis 3, **dadurch gekennzeichnet, dass** der Hubkolbenverdichter (6) mehrere Verdichterstufen (6', 6'') aufweist.

5. Mehrstufiger Verdichter nach einem der Ansprüche 1 bis 4, **dadurch gekennzeichnet, dass** zwischen den einzelnen Verdichterstufen (2, 5; 6', 6'') zumindest eine Regeleinrichtung vorgesehen ist.

6. Mehrstufiger Verdichter nach einem der Ansprüche 1 bis 5, **dadurch gekennzeichnet, dass** zwischen den einzelnen Verdichterstufen (2, 5; 6', 6'') zumindest eine Dämpfungseinrichtung (17), eine Kühlvorrichtung (15), ein Kondensatabscheider (16), eine Trockenvorrichtung oder ein Gasseparator vorgesehen ist.

7. Verwendung eines mehrstufigen Verdichters nach einem der Ansprüche 1 bis 6 in einer mobilen Verdichteranlage.

8. Verwendung eines mehrstufigen Verdichters nach einem der Ansprüche 1 bis 6 in einer auf einem Schiff montierten Verdichteranlage.

## Claims

1. A multi-stage compressor (1) for compressing gases with a low-pressure region (2) and a high-pressure region (5), wherein at least one screw-type compressor (3) is provided in the low-pressure region (2), and at least one reciprocating piston compressor (6) with two cylinders (7) is provided in the high-pressure region (5), and wherein a common engine (4) is provided for driving the screw-type compressor (3) and the reciprocating piston compressor (6), wherein the longitudinal axis of a crankshaft (8) of the engine (4) is arranged to be substantially horizontal, and the engine (4) is arranged laterally next to the reciprocating piston compressor (6), **characterized in that** one stepped piston each is received in the cylinders (7) or the cylinders (7) are designed to be double-acting, and the cylinders (7) are arranged to be rotated relative to each other by 180° in the high-pressure region (5), with the longitudinal axis of said cylinders (7) extending substantially horizontally.

2. The multi-stage compressor according to claim 1, **characterized in that** the screw-type compressor (3) and the reciprocating piston compressor (6) are coupled to the engine (4) at the opposing output sides.

3. The multi-stage compressor according to claim 1 or 2, **characterized in that** the screw-type compressor (3) is coupled to the engine-driven reciprocating piston compressor (6).

4. The multi-stage compressor according to any one of claims 1 to 3, **characterized in that** the reciprocating piston compressor (6) has several compressor stages (6', 6'').

5. The multi-stage compressor according to any one of claims 1 to 4, **characterized in that** at least one control means is provided between the individual compressor stages (2, 5; 6', 6'').

6. The multi-stage compressor according to any one of claims 1 to 5, **characterized in that** at least one attenuator (17), one cooling device (15), one condensate separator (16), one drying device or one gas separator is provided between the individual compressor stages (2, 5; 6', 6'').

7. Use of a multi-stage compressor according to any one of claims 1 to 6 in a mobile compressor plant.

8. Use of a multi-stage compressor according to any one of claims 1 to 6 in a compressor plant mounted on a ship.

## Revendications

1. Compresseur (1) à plusieurs niveaux pour la compression de gaz avec une zone de basse pression (2) et une zone de haute pression (5), au moins un compresseur à vis (3) étant prévu dans la zone de basse pression (2) et au moins un compresseur à piston (6) comprenant deux cylindres (7) étant prévu dans la zone de haute pression (5) et un moteur (4) commun étant prévu pour l'entraînement du compresseur à vis (3) et du compresseur à piston (6), l'axe longitudinal d'un vilebrequin (8) du moteur (4) étant disposé sensiblement horizontalement et le moteur (4) étant disposé latéralement à côté du compresseur à piston (6), **caractérisé en ce qu'**à chaque fois un piston à gradins est réceptionné dans les cylindres (7) ou bien les cylindres (7) sont conçus avec un double effet et les cylindres (7), dont les axes longitudinaux sont disposés sensiblement horizontalement, sont disposés dans la zone de haute pression (5) tournés de 180° les uns par rapport aux autres.

2. Compresseur à plusieurs niveaux selon la revendication 1, **caractérisé en ce que** le compresseur à vis (3) et le compresseur à piston (6) sont couplés au moteur (4) sur des côtés de sortie opposés.

3. Compresseur à plusieurs niveaux selon la revendication 1 ou 2, **caractérisé en ce que** le compresseur à vis (3) est couplé au compresseur à piston (6) entraîné par le moteur.

4. Compresseur à plusieurs niveaux selon l'une quelconque des revendications 1 à 3, **caractérisé en ce que** le compresseur à piston (6) présente plusieurs niveaux de compresseur (6', 6'').

5. Compresseur à plusieurs niveaux selon l'une quelconque des revendications 1 à 4, **caractérisé en ce qu'**il est prévu au moins un dispositif de réglage entre les niveaux de compresseur (2, 5 ; 6', 6") individuels.

6. Compresseur à plusieurs niveaux selon l'une quelconque des revendications 1 à 5, **caractérisé en ce qu'**il est prévu entre les niveaux de compresseur (2, 5 ; 6', 6") individuels au moins un dispositif d'amortissement (17), un dispositif de refroidissement (15), un séparateur de condensat (16), un dispositif de séchage ou un séparateur de gaz.

7. Utilisation d'un compresseur à plusieurs niveaux selon l'une quelconque des revendications 1 à 6 dans une installation de compresseur mobile.

8. Utilisation d'un compresseur à plusieurs niveaux selon l'une quelconque des revendications 1 à 6 dans une installation de compresseur montée sur un bateau.
